# EUROPÄISCHE PATENTSCHRIFT

(11) **EP 0 608 232 B1**
(45) Veröffentlichungstag und Bekanntmachung des Hinweises auf die Patenterteilung: **22.01.1997**
(21) Anmeldenummer: 92909000.9
(22) Anmeldetag: 18.04.1992
(51) Int. Cl.: F04B 37/08

(54) **KRYOPUMPE MIT EINEM IM WESENTLICHEN TOPFFÖRMIGEN GEHÄUSE**
CRYOPUMP WITH A SUBSTANTIALLY POT-SHAPED HOUSING
POMPE CRYOGENIQUE A CARTER SENSIBLEMENT CUPULIFORME

(30) Priorität: 23.01.1992 DE 4201755
(43) Veröffentlichungstag der Anmeldung: 03.08.1994
(73) Patentinhaber: Balzers und Leybold Deutschland Holding Aktiengesellschaft, 63450 Hanau (DE)
(72) Erfinder: MATTERN-KLOSSON, Monika, D-5064 Rösrath (DE); MUNDINGER, Hans-Jürgen, D-5040 Brühl 1 (DE); HÄFNER, Hans-Ulrich, D-5000 Köln 50 (DE); TIMM, Uwe, D-6000 Frankfurt 1 (DE)
(74) Vertreter: Leineweber, Jürgen, Dipl.-Phys.
(86) Internationale Anmeldenummer: EP9200869
(87) Internationale Veröffentlichungsnummer: WO9315318

(56) Entgegenhaltungen:
- DE-A- 2 512 235
- DE-U- 8 804 218
- US-A- 4 719 938

## Beschreibung

Die Erfindung bezieht sich auf eine Kryopumpe mit den Merkmalen des Oberbegriffs des Patentanspruchs 1.

Bei einer Kryopumpe dieser Art wurde bereits vorgeschlagen, die Regenerierung der Pumpflächen - vorzugsweise der Pumpflächen der zweiten Stufe einer zweistufigen Kryopumpe dieser Art - dadurch zu bewirken, daß die Temperatur der zu regenerierenden Pumpflächen und der Druck in der Pumpe auf Werte über den Tripelpunkt der zu entfernenden Gase erhöht werden und daß die sich von den Pumpflächen lösenden Kondensate über das Ablaßrohr - flüssig und/oder gasförmig - entfernt werden. Das vorzugsweise flüssige, während der Regeneration der Pumpe anfallende Kondensat sammelt sich im Bodenbereich der vertikal angebauten Pumpe und strömt durch das Ablaßrohr, dessen Eintrittsöffnung sich im Bodenbereich des Strahlungsschirmes befindet, nach außen ab. Unter einem "vertikalen Anbau" soll verstanden werden, daß die Achse der im wesentlichen topfförmig gestalteten Pumpe im wesentlichen vertikal angeordnet ist.

Immer häufiger besteht die Notwendigkeit, Kryopumpen der beschriebenen Art horizontal anzubauen, das heißt, daß sie derart mit einem Rezipienten verbunden werden muß, daß die Achse des Pumpengehäuses horizontal liegt. Wird bei einer in dieser Weise angeordneten Pumpe das oben beschriebene Regenerationsverfahren durchgeführt, dann sammelt sich das flüssige Kondensat nicht mehr im Bereich der Eintrittsöffnung des Ablaßrohres. Eine schnelle Entfernung des Kondensats über das Ablaßrohr ist deshalb nicht mehr möglich, so daß auf den Vorteil der besonders kurzen Regenerierzeit des beschriebenen Regenerierverfahrens verzichtet werden muß. Da keine klar definierte "tiefste Stelle" vorhanden ist, bilden sich nur langsam verdampfende Kondensatlachen aus. Geschieht das im Bereich des Eintrittsflansches, dann besteht wegen der einwirkenden Kälte die Gefahr einer Beschädigung der üblicherweise verwendeten O-Ringdichtungen mit der Folge von Undichtigkeiten.

Der vorliegenden Erfindung liegt die Aufgabe zugrunde, eine Kryopumpe mit den Merkmalen des Oberbegriffs des Patentanspruchs 1 derart auszubilden, daß die beschriebenen Nachteile nicht mehr bestehen.

Erfindungsgemäß wird diese Aufgabe dadurch gelöst, daß der Kondensatsammelraum derart seitlich angeordnet ist, daß die Pumpe auch bei horizontalem Anbau regeneriert werden kann, ohne die Nachteile langer Regenerierzeiten und/oder der Gefahr der Beschädigung von Dichtungen in Kauf nehmen zu müssen. Da stets eine definierte "tiefste Stelle" vorhanden ist, an die das Ablaßrohr angeschlossen ist, hat die erfindungsgemäße Pumpe auch in Bezug auf ihre Regeneriereigenschaften die gleichen Vorteile wie die bereits vorgeschlagene Pumpe bei vertikalem Anbau.

Weitere Vorteile und Einzelheiten der Erfindung sollen anhand von in den Figuren 1 bis 5 dargestellten Ausführungsbeispielen erläutert werden. In allen Figuren sind die Kryopumpe mit 1, ihr äußeres Gehäuse mit 2, der Kaltkopf mit 3 und der Strahlungsschirm mit 4 bezeichnet. Gehäuse 2 und Strahlungsschirm 4 haben eine im wesentlichen topfförmige Gestaltung und sind konzentrisch zueinander angeordnet. Ihre Achse ist mit 5 bezeichnet. Die offenen Seiten von Gehäuse 2 und Strahlungsschirm 4 bilden die Eintrittsöffnung 6 der Pumpe 1. Zur Befestigung der Pumpe an einem Rezipienten - vorzugsweise über ein nicht dargestelltes Ventil - dient der Gehäuseflansch 7. Außerdem befindet sich im Eintrittsbereich der Pumpe 1 das Baffle 8, das vom Strahlungsschirm 4 getragen wird.

Der sich seitlich in das Pumpengehäuse 2 und den Strahlungsschirm 4 erstreckende Kaltkopf 3 ist zweistufig ausgebildet (Stufen 11, 12). Die Kälte wird beispielsweise mit Hilfe eines im einzelnen nicht dargestellten, nach dem Gifford-McMahon-Prinzip arbeitenden Refrigerators erzeugt. Die erste Stufe 11 des Kaltkopfes 3 ist mit dem Strahlungsschirm 4 gut wärmeleitend verbunden, so daß der Strahlungsschirm 4 und auch das Baffle 8 die Temperatur dieser Stufe 11 annehmen. Die zweite Stufe 12 des Kaltkopfes befindet sich im Pumpeninnenraum 13. Über einen gut wärmeleitenden Kupferblock 14 trägt sie die generell mit 15 bezeichneten Pumpflächen der zweiten Stufe. Diese umfassen äußere Pumpflächen 16, an denen sich die kondensierbaren Gase Argon, Stickstoff, Sauerstoff usw. anlagern. Zusätzlich sind innere, mit Adsorptionsmaterial belegte Flächenbereiche 17 vorgesehen, die der Adsorption leichter Gase (Wasserstoff, Helium usw.) dienen.

Beim Ausführungsbeispiel nach den Figuren 1 und 2 ist entweder der Pumpenflansch 7 selbst oder - wie in Figur 2 dargestellt - ein Vorsatzflansch 21 mit einer Ausnehmung 22 ausgerüstet, die in die Innenseite des jeweiligen Flansches eingelassen ist. Die Ausnehmung 22 ist so angeordnet, daß sie sich grundsätzlich unten befindet, so daß sich flüssiges Kondensat darin sammelt. Befindet sich die Ausnehmung 22 im Vorsatzflansch 21, dann kann durch geeignete Montage dieses Vorsatzflansches die funktionsrichtige Position der Ausnehmung 22 sichergestellt werden. Der Strahlungsschirm 4 hat mindestens in seinem unteren Bereich eine Ausgußstelle 23, die so geformt ist, daß aus dem Schirm ausfließendes Kondensat in die Ausnehmung 22 fließt. Zweckmäßig weist dazu der Strahlungsschirm 4 einen sich nach außen erweiternden Randabschnitt 24 auf.

Um zu verhindern, daß das kalte Kondensat unmittelbar mit den Flanschen 7 oder 21 in Berührung kommt und damit die Flansch-Dichtungsringe 25, 26 durch Kälteeinwirkung gefährden würde, ist eine in die Ausnehmung 22 mit Abstand eingesetzte Auffangwanne 27 vorgesehen. Ein unerwünschtes Kaltwerden der Flansche 7 oder 21 ist dadurch vermieden. Die Auffangwanne 27 selbst sollte eine möglichst geringe Masse haben, damit sie schnell die Temperatur des flüssigen Kondensats annimmt. Dadurch wird ein unnötiges Verdampfen des Kondensats vermieden bzw. ein schneller Abfluß des Kondensats sichergestellt.

Das der Entfernung des Kondensats dienende Ablaßrohr ist mit 31 bezeichnet. Es mündet unmittelbar in die Ausnehmung 22 oder - wenn die dargestellte Auffangwanne 27 vorhanden ist - in diese Auffangwanne. Es ist radial durch den jeweiligen Flansch 7 bzw. 21 herausgeführt. Außerhalb der Pumpe befindet sich das Ventil 32, das zum Ablaß des Kondensats geöffnet wird. Dieses Ventil 32 ist mit einer Heizung 33 ausgerüstet, die die Ventildichtung vor schädlichen Kälteeinwirkungen durch das Kondensat schützt.

Beim Ausführungsbeispiel nach Figur 3 ist der Strahlungsschirm 4 mit einer bodenseitigen Durchmessererweiterung versehen, so daß sich auch bei horizontalem Anbau der Pumpe 1 das Kondensat seitlich im Bodenbereich des Strahlungsschirmes 4 sammelt. Das Ablaßrohr 31, das ebenfalls durch eine Bohrung 34 im Flansch 7 herausgeführt ist, ist derart in den Pumpeninnenraum 13 hinein verlängert, daß seine Eintrittsöffnung sich in dem durch die Durchmessererweiterung gebildeten Sammelraum befindet. Eine in dieser Weise ausgebildete Pumpe 1 hat den Vorteil, daß sie sowohl horizontal als auch vertikal - und in allen zwischenstellungen - angebaut werden kann, wenn dafür gesorgt wird, daß der Sammelraum mit der Eintrittsöffnung des Ablaßrohres 31 jeweils die tiefste Stelle bildet. Zweckmäßig kann dazu auch noch der Boden des Strahlungsschirmes 4 nach innen gewölbt sein (vgl. gestrichelt eingezeichnete Bodenlinie 35).

Bei den Ausführungsbeispielen nach den Figuren 4 und 5 ist ein im wesentlichen sichelförmiges Abschlußblech 41 vorgesehen, das zusammen mit dem unten liegenden Teil des Strahlungsschirmes 4 den Sammelraum bildet. Zweckmäßig ist das Abschlußblech 41 lösbar am Rand des Strahlungsschirmes 4 befestigt, so daß es in einfacher Weise jeweils in die richtige - untere - Position gebracht werden kann. Es kann beispielsweise mit einem Träger 42 ausgerüstet sein, der zwei den Rand des Strahlungsschirmes 4 umfassende Abschnitte 43 und 44 aufweist, so daß ein sicherer Halt gewährleistet ist. Das Ablaßrohr 31 kann an beliebiger Stelle aus der Pumpe 1 herausgeführt sein, beispielsweise - wie dargestellt - wieder durch eine Radialbohrung im Flansch 7. Wesentlich ist, daß seine Eintrittsöffnung im Bereich des Abschlußbleches 41 liegt.

Um ein schnelles Auftauen von noch festem Kondensat, das durch Schwerkraft in den Sammelraum fällt, zu erreichen, ist es zweckmäßig, im Sammelraum eine Heizung vorzusehen. Beim Ausführungsbeispiel nach Figur 5 ist diese Heizung (Heizleiter 45) auf dem inneren Abschnitt 43 des Trägers 42 für das Abschlußblech 41 angeordnet. Es bildet damit eine Einheit mit dem Abschlußblech 41, so daß sich bei korrekter Montage stets Sichel und Heizung im Sammelraum befinden.

## Patentansprüche

1. Für den horizontalen Anbau bestimmte Kryopumpe (1) mit einem im wesentlichen topfförmigen Gehäuse (2), mit einem konzentrisch im Gehäuse (2) angeordneten, ebenfalls im wesentlichen topfförmigen Strahlungsschirm (4), mit einer Eintrittsöffnung (6), die mit einem vom Strahlungsschirm (4) getragenen Baffle (8) versehen ist, mit einem sich in das Gehäuse (2) und in den Strahlungsschirm (4) erstrekkenden, zweistufigen Kaltkopf (3), dessen erste Stufe (11) gut wärmeleitend mit dem Strahlungsschirm (4) verbunden ist und dessen zweite Stufe (12) gut wärmeleitend mit Pumpflächen (16) zur Kondensation von Argon, Stickstoff, Sauerstoff usw. sowie mit Pumpflächen (17) zur Adsorption leichter Gase, wie Wasserstoff, Helium usw., verbunden ist, dadurch gekennzeichnet, daß unterhalb der Pumpflächen (16, 17) der zweiten Stufe (12) des Kaltkopfes (3) ein Sammelraum für flüssiges, während der Regeneration der Pumpe anfallendes Kondensat vorgesehen ist, daß der topfförmige Strahlungsschirm (4) den Sammelraum bildet, indem sein Durchmesser sich derart zum Boden hin vergrößert, daß sich die Sammelstelle für flüssiges Kondensat im Bodenbereich des topfförmigen Strahlungsschirmes (4) befindet und daß sich die Eintrittsöffnung eines Ablaßrohres (31), das während der Regeneration der Pumpflächen (16, 17) der Entfernung der auf den Pumpflächen niedergeschlagenen Gase dient, im Bereich des Sammelraumes befindet.

2. Pumpe nach Anspruch 1, dadurch gekennzeichnet, daß der Boden des Strahlungsschirmes (4) nach innen gewölbt ist.

3. Für den horizontalen Anbau bestimmte Kryopumpe (1) mit einem im wesentlichen topfförmigen Gehäuse (2), mit einem konzentrisch im Gehäuse (2) angeordneten, ebenfalls im wesentlichen topfförmigen Strahlungsschirm (4), mit einer Eintrittsöffnung (6), die mit einem vom Strahlungsschirm (4) getragenen Baffle (8) versehen ist, mit einem sich in das Gehäuse (2) und in den Strahlungsschirm (4) erstrekkenden, zweistufigen Kaltkopf (3), dessen erste Stufe (11) gut wärmeleitend mit dem Strahlungsschirm (4) verbunden ist und dessen zweite Stufe (12) gut wärmeleitend mit Pumpflächen (16) zur Kondensation von Argon, Stickstoff, Sauerstoff usw. sowie mit Pumpflächen (17) zur Adsorption leichter Gase, wie Wasserstoff, Helium usw., verbunden ist, dadurch gekennzeichnet, daß unterhalb der Pumpflächen (16, 17) der zweiten Stufe (12) des Kaltkopfes (3) ein Sammelraum für flüssiges, während der Regeneration der Pumpe anfallendes Kondensat vorgesehen ist, daß der topfförmige Strahlungsschirm (4) Bestandteil des Sammelraumes ist, daß der Rand des Strahlungsschirmes (4) zur Bildung des Sammelraumes für flüssiges Kondensat mit einem im wesentlichen sichelförmigen Abschlußblech (41) ausgerüstet ist und daß sich die Eintrittsöffnung eines Ablaßrohres (31), das während der Regeneration der Pumpflächen (16, 17) der Entfernung der auf den Pumpflächen niedergeschlagenen Gase dient, im Bereich des Sammelraumes befindet.

4. Pumpe nach Anspruch 3, dadurch gekennzeichnet, daß das Abschlußblech (41) lösbar am Strahlungsschirm (4) befestigt ist.

5. Pumpe nach Anspruch 4, dadurch gekennzeichnet, daß ein der Form des Randes des Strahlungsschirmes (4) angepaßter Träger (42) mit den Rand umfassenden Abschnitten (43, 44) für das Abschlußblech (41) vorgesehen ist.

6. Pumpe nach einem der Ansprüche 1 bis 5, dadurch gekennzeichnet, daß das innerhalb des Strahlungsschirmes (4) verlaufende Ablaßrohr (31) durch eine Radialbohrung im Einlaßflansch (7) herausgeführt ist.

7. Pumpe nach einem der vorhergehenden Ansprüche, dadurch gekennzeichnet, daß sich im Bereich des Sammelraumes eine Heizung (45) befindet.

8. Pumpe nach Anspruch 5 und 7, dadurch gekennzeichnet, daß die Heizung (45) auf dem inneren Abschnitt (43) des Trägers (42) des Abschlußbleches (41) angeordnet ist.

9. Für den horizontalen Anbau bestimmte Kryopumpe (1) mit einem im wesentlichen topfförmigen Gehäuse (2), mit einem konzentrisch im Gehäuse (2) angeordneten, ebenfalls im wesentlichen topfförmigen Strahlungsschirm (4), mit einer Eintrittsöffnung (6), die mit einem vom Strahlungsschirm (4) getragenen Baffle (8) versehen ist, mit einem sich in das Gehäuse (2) und in den Strahlungsschirm (4) erstrekkenden, zweistufigen Kaltkopf (3), dessen erste Stufe (11) gut wärmeleitend mit dem Strahlungsschirm (4) verbunden ist und dessen zweite Stufe (12) gut wärmeleitend mit Pumpflächen (16) zur Kondensation von Argon, Stickstoff, Sauerstoff usw. sowie mit Pumpflächen (17) zur Adsorption leichter Gase, wie Wasserstoff, Helium usw., verbunden ist, dadurch gekennzeichnet, daß unterhalb der Pumpflächen (16, 17) der zweiten Stufe (12) des Kaltkopfes (3) ein Sammelraum für flüssiges, während der Regeneration der Pumpe anfallendes Kondensat vorgesehen ist, daß die Pumpe einen Einlaßflansch (7, 21) aufweist, dessen Innenseite mit einer Ausnehmung (22) ausgerüstet ist, daß der Rand des topfförmigen Strahlungsschirmes (4) sich bis in den Bereich der Ausnehmung (22) erstreckt, und daß er derart mit einer Ausgußstelle (23, 24) ausgerüstet ist, daß aus dem Strahlungsschirm (4) ausfließendes Kondensat in die Ausnehmung (22) gelangt.

10. Pumpe nach Anspruch 9, dadurch gekennzeichnet, daß die Ausnehmung wannenförmig ist, daß ein Ablaßrohr (31) in den Boden der Wanne mündet und daß das Ablaßrohr (31) radial durch den Flansch (7, 21) nach außen geführt ist.

11. Pumpe nach Anspruch 9 oder 10, dadurch gekennzeichnet, daß der mit der Ausnehmung (22) versehene Flansch ein separater Vorsatzflansch (21) ist.

12. Pumpe nach Anspruch 9, 10 oder 11, dadurch gekennzeichnet, daß der Strahlungsschirm (4)einen sich nach außen erweiternden Randabschnitt (24) aufweist.

13. Pumpe nach einem der Ansprüche 9 bis 12, dadurch gekennzeichnet, daß in die Ausnehmung (22) eine Auffangwanne (27) mit geringer Masse unter Einhaltung eines geringen Abstandes von der Ausnehmung (22) eingesetzt ist und daß das Ablaßrohr (31) in den Boden der Auffangwanne (27) mündet.

## Claims

1. A cryopump (1) designed for horizontal fitting with a substantially pot-shaped housing (2), with a similarly substantially pot-shaped radiation screen (4) arranged concentrically in the housing (2), with an inlet opening (6), which is provided with a baffle (8) supported by the radiation screen (4), with a two-stage cold head (3), which extends into the housing (2) and into the radiation screen (4) and whose first stage (11) is connected to the radiation screen (4) in a highly thermally conductive manner and whose second stage (12) is connected to pump surfaces (16) in a highly thermally conductive manner for the condensation of argon, nitrogen, oxygen etc., and to pump surfaces (17) for the absorption of light gases such as hydrogen, helium etc., characterised in that a collecting chamber for fluid condensate produced during the regeneration of the pump is provided beneath the pump surfaces (16, 17) of the second stage (12) of the cold head (3), the pot-shaped radiation screen (4) forms the collecting chamber in that the diameter of said radiation screen (4) increases towards the base, so that the collecting area for fluid condensate is located in the base region of the pot-shaped radiation screen (4), and the inlet opening of an outlet pipe (31) is arranged in the region of the collecting chamber, the outlet pipe (31) being used during the regeneration of the pump surfaces (16, 17) for the removal of the gases depositing on the pump surfaces.

2. A pump according to claim 1, characterised in that the base of the radiation screen (4) curves inwards.

3. A cryopump (1) designed for horizontal fitting with a substantially pot-shaped housing (2), with a similarly substantially pot-shaped radiation screen (4) arranged concentrically in the housing (2), with an inlet opening (6), which is provided with a baffle (8) supported by the radiation screen (4), with a two-stage cold head (3), which extends into the housing (2) and into the radiation screen (4) and whose first stage (11) is connected to the radiation screen (4) in a highly thermally conductive manner and whose second stage (12) is connected to pump surfaces (16) in a highly thermally conductive manner for the condensation of argon, nitrogen, oxygen etc., and to pump surfaces (17) for the absorption of light gases such as hydrogen, helium etc., characterised in that a collecting chamber for fluid condensate produced during the regeneration of the pump is provided beneath the pump surfaces (16, 17) of the second stage (12) of the cold head (3), the pot-shaped radiation screen (4) forms part of the collecting chamber, the edge of the radiation screen (4) is equipped with a substantially sickle-shaped sealing plate (41) for forming the collecting chamber for fluid condensate, and the inlet opening of an outlet pipe (31) is arranged in the region of the collecting chamber, the outlet pipe (31) being used during the regeneration of the pump surfaces (16, 17) for the removal of the gases depositing on the pump surfaces.

4. A pump according to claim 3, characterised in that the sealing plate (41) is releasably secured to the radiation screen (4).

5. A pump according to claim 4, characterised in that a support (42) adapted to match the shape of the edge of the radiation screen (4) and having sections (43, 44) enclosing the edge is provided for the sealing plate (41).

6. A pump according to one of claims 1 to 5, characterised in that the outlet pipe (31) extending within the radiation screen (4) is guided through a radial bore in the inlet flange (7).

7. A pump according to one of the preceding claims, characterised in that a heating element (45) is arranged in the region of the collecting chamber.

8. A pump according to claims 5 and 7, characterised in that the heating element (45) is arranged on the inner section (43) of the support (42) of the sealing plate (41).

9. A cryopump (1) designed for horizontal fitting with a substantially pot-shaped housing (2), with a similarly substantially pot-shaped radiation screen (4) arranged concentrically in the housing (2), with an inlet opening (6), which is provided with a baffle (8) supported by the radiation screen (4), with a two-stage cold head (3), which extends into the housing (2) and into the radiation screen (4) and whose first stage (11) is connected to the radiation screen (4) in a highly thermally conductive manner and whose second stage (12) is connected to pump surfaces (16) in a highly thermally conductive manner for the condensation of argon, nitrogen, oxygen etc., and to pump surfaces (17) for the absorption of light gases such as hydrogen, helium etc., characterised in that a collecting chamber for fluid condensate produced during the regeneration of the pump is provided beneath the pump surfaces (16, 17) of the second stage (12) of the cold head (3), the pump comprises an inlet flange (7, 21), whose inner side is equipped with a recess (22), the edge of the pot-shaped radiation screen (4) extends into the region of the recess (22) and is equipped with a pouring-out site (23, 24), so that condensate flowing out of the radiation screen (4) flows into the recess (22).

10. A pump according to claim 9, characterised in that the recess is trough-shaped, an outlet pipe (31) opens into the base of the trough and the output pipe (31) is guided radially outwards through the flange (7, 21).

11. A pump according to claim 9 or 10, characterised in that the flange provided with the recess (22) is a separate supplementary flange (21).

12. A pump according to claim 9, 10 or 11, characterised in that the radiation screen (4) comprises an edge section (24) which widens towards the outside.

13. A pump according to one of claims 9 to 12, characterised in that a collecting trough (27) of low mass is inserted in the recess (22) at a slight distance from the recess (22) and the outlet pipe (31) opens into the base of the collecting trough (27).

## Revendications

1. Cryopompe (1) destinée à être montée à l'horizontale, comportant un carter (2) sensiblement en forme de pot, comportant un écran de rayonnement (4) également sensiblement en forme de pot, agencé de manière concentrique dans le carter (2), comportant une ouverture d'admission (6) qui est pourvue d'un baffle (8) porté par l'écran de rayonnement (4), comportant une tête froide (3) à deux étages s'étendant dans le carter (2) et dans l'écran de rayonnement (4), dont le premier étage (11) est relié à l'écran de rayonnement (4) avec bonne conduction thermique et dont le second étage (12) est relié avec bonne conduction thermique à des surfaces de pompage (16) pour condenser de l'argon, de l'azote, de l'oxygène, etc. ainsi qu'avec des surfaces de pompage (17) pour absorber des gaz légers tels que l'hydrogène, l'hélium, etc., caractérisée en ce qu'il est prévu au-dessous des surfaces de pompage (16, 17) du second étage (12) de la tête froide (3) une chambre de collecte pour le condensat liquide qui se forme pendant la régénération de la pompe, en ce que l'écran de rayonnement (4) en forme de pot forme la chambre de collecte, son diamètre s'agrandissant de telle sorte vers le fond que l'emplacement collecteur pour le condensat liquide se trouve dans la région du fond de l'écran de rayonnement (4) en forme de pot, et en ce que l'ouverture d'admission d'un tube d'écoulement (31), qui sert pendant la régénération des surfaces de pompe (16, 17) à évacuer les gaz qui se sont déposés sur les surfaces de pompage, se trouve dans la région de la chambre de collecte.

2. Pompe selon la revendication 1, caractérisée en ce que le fond de l'écran de rayonnement (4) est convexe vers l'intérieur.

3. Cryopompe (1) destinée à être montée à l'horizontale, comportant un carter (2) sensiblement en forme de pot, comportant un écran de rayonnement (4) également sensiblement en forme de pot, agencé de manière concentrique dans le carter (2), comportant une ouverture d'admission (6) qui est pourvue d'un baffle (8) porté par l'écran de rayonnement (4), comportant une tête froide (3) à deux étages s'étendant dans le carter (2) et dans l'écran de rayonnement (4), dont le premier étage (11) est relié à l'écran de rayonnement (4) avec bonne conduction thermique et dont le second étage (12) est relié avec bonne conduction thermique avec des surfaces de pompage (16) pour condenser de l'argon, de l'azote, de l'oxygène, etc. ainsi qu'avec des surfaces de pompage (17) pour absorber des gaz légers tels que l'hydrogène, l'hélium, etc., caractérisée en ce qu'il est prévu au-dessous des surfaces de pompage (16, 17) du second étage (12) de la tête froide (3) une chambre de collecte pour le condensat liquide qui se forme pendant la régénération de la pompe, en ce que l'écran de rayonnement (4) en forme de pot fait partie de la chambre de collecte, en ce que le bord de l'écran de rayonnement (4) est équipé d'une tôle d'obturation (41) sensiblement en forme de croissant destinée à former la chambre de collecte pour le condensat liquide et en ce que l'ouverture d'admission d'un tube d'écoulement (31), qui sert pendant la régénération des surfaces de pompe (16, 17) à évacuer les gaz qui se sont déposés sur les surfaces de pompage, se trouve dans la région de la chambre de collecte.

4. Pompe selon la revendication 3, caractérisée en ce que la tôle d'obturation (41) est fixée de manière amovible sur l'écran de rayonnement (4).

5. Pompe selon la revendication 4, caractérisée en ce qu'un support (42) adapté à la forme du bord de l'écran de rayonnement (4) est prévu pour la tôle d'obturation avec des tronçons (43, 44) entourant le bord.

6. Pompe selon l'une quelconque des revendications 1 à 5, caractérisée en ce que le tube d'écoulement (31) s'étendant à l'intérieur de l'écran de rayonnement (4) est guidé vers l'extérieur grâce à un perçage radial dans la bride d'admission (7).

7. Pompe selon l'une quelconque des revendications précédentes, caractérisée en ce qu'un chauffage (45) se trouve dans la région de la chambre de collecte.

8. Pompe selon les revendications 5 et 7, caractérisée en ce que le chauffage (45) est agencé sur le tronçon (43) intérieur du support (42) de la tôle d'obturation (41).

9. Cryopompe (1) destinée à être montée à l'horizontale, comportant un carter (2) sensiblement en forme de pot, comportant un écran de rayonnement (4) également sensiblement en forme de pot, agencé de manière concentrique dans le carter (2), comportant une ouverture d'admission (6) qui est pourvue d'un baffle (8) porté par l'écran de rayonnement (4), comportant une tête froide (3) à deux étages s'étendant dans le carter (2) et dans l'écran de rayonnement (4), dont le premier étage (11) est relié à l'écran de rayonnement (4) avec bonne conduction thermique et dont le second étage (12) est relié avec bonne conduction thermique avec des surfaces de pompage (16) pour condenser de l'argon, de l'azote, de l'oxygène, etc. ainsi qu'avec des surfaces de pompage (17) pour absorber des gaz légers tels que l'hydrogène, l'hélium, etc., caractérisée en ce qu'il est prévu au-dessous des surfaces de pompage (16, 17) du second étage (12) de la tête froide (3) une chambre de collecte pour le condensat liquide qui se forme pendant la régénération de la pompe, en ce que la pompe présente une bride d'admission (7, 21) dont la face intérieure est équipée d'un évidement (22), en ce que le bord de l'écran de rayonnement (4) en forme de pot s'étend jusque dans la région de l'évidement (22) et en ce qu'il est équipé d'un déversoir (23, 24) de telle sorte que le condensat s'écoulant hors de l'écran de rayonnement (4) parvient dans l'évidement (22).

10. Pompe selon la revendication 9, caractérisée en ce que l'évidement a la forme d'une cuve, en ce qu'un tube d'écoulement (31) débouche dans le fond de la cuve et en ce que le tube d'écoulement (31) est mené radialement vers l'extérieur à travers la bride (7, 21).

11. Pompe selon l'une ou l'autre des revendications 9 et 10, caractérisée en ce que la bride pourvue de l'évidement (22) est une bride additionnelle séparée (21).

12. Pompe selon l'une ou l'autre des revendications 9, 10 et 11, caractérisée en ce que l'écran de rayonnement (4) présente un tronçon de bord (24) s'élargissant vers l'extérieur.

13. Pompe selon l'une quelconque des revendications 9 à 12, caractérisée en ce qu'un bac de captage (27) est placé dans l'évidement (22) avec une faible masse en respectant un faible écartement par rapport à l'évidement (22) et en ce que le tube d'écoulement (31) débouche dans le fond du bac de captage (27).
